# EUROPÄISCHE PATENTSCHRIFT

(11) **EP 2 711 623 B1**
(45) Veröffentlichungstag und Bekanntmachung des Hinweises auf die Patenterteilung: **04.03.2015**
(21) Anmeldenummer: 13185740.1
(22) Anmeldetag: 24.09.2013
(51) Int. Cl.: F21V 21/02, F21V 17/18

(54) **Verriegelungsanordnung für eine Leuchte, sowie Leuchte mit einer Verriegelungsanordnung**
Locking assembly for a lamp, and luminaire with a locking assembly
Agencement de verrouillage pour une lampe et lampe dotée d'un agencement de verrouillage

(30) Priorität: 25.09.2012 DE 202012103668 U
(43) Veröffentlichungstag der Anmeldung: 26.03.2014
(73) Patentinhaber: Zumtobel Lighting GmbH, 6850 Dornbirn (AT)
(72) Erfinder: Spiegel, Michael, 6850 Dornbirn (AT); Hoch, Peter, 6850 Dornbirn (AT); Thurnher, Klaus, 6850 Dornbirn (AT)
(74) Vertreter: Thun, Clemens

(56) Entgegenhaltungen:
- DE-A1- 2 460 454
- DE-U- 1 880 355
- DE-U1- 9 315 023
- US-A- 3 283 145

## Beschreibung

Die Erfindung betrifft eine Verriegelungsanordnung für eine Leuchte, insbesondere für eine Anbauleuchte, wobei die Verriegelungsanordnung ein Halteelement und ein Hebelelement aufweist, das durch ein Drehlager drehbar an dem Halteelement gelagert ist. Weiterhin betrifft die Erfindung eine Leuchte mit einer solchen Verriegelungsanordnung.

Verriegelungsanordnungen, die ein Drehlager umfassen, sind bei Leuchten aus dem Stand der Technik in vielfältiger Form bekannt. Allerdings sind die bekannten Verriegelungsanordnungen vergleichsweise aufwändig in der Herstellung und komplex im Aufbau. Eine gattungsgemässe Verriegelungsanordnung für eine Leuchte ist aus der DE 2460454 bekannt.

Der Erfindung liegt die Aufgabe zugrunde, eine entsprechende verbesserte Verriegelungsanordnung anzugeben. Insbesondere soll die Verriegelungsanordnung bei besonders einfachem Aufbau eine sichere Funktionsweise zeigen. Außerdem soll eine Leuchte mit einer solchen Verriegelungsanordnung angegeben werden.

Diese Aufgabe wird gemäß der Erfindung mit den in den unabhängigen Ansprüchen genannten Gegenständen gelöst. Besondere Ausführungsarten der Erfindung sind in den abhängigen Ansprüchen angegeben.

Gemäß der Erfindung ist eine Verriegelungsanordnung für eine Leuchte, insbesondere für eine Anbauleuchte, vorgesehen, die ein Halteelement und ein Hebelelement umfasst, das durch ein Drehlager drehbar an dem Halteelement gelagert ist. Das Drehlager ist dabei ein Gleitlager und weist ein Führungselement und ein geführtes Element auf, wobei das Führungselement wenigstens zwei, auf einer Kreislinie angeordnete Löcher oder unvollständige Stanzungen aufweist und jedes der Löcher bzw. jede der unvollständigen Stanzungen einen, mit Bezug auf die Kreislinie radial nach außen weisenden Randbereich aufweist, derart, dass die Randbereiche Führungsflächen für das geführte Element bilden.

Durch diese Gestaltung lässt sich mit besonders geringem Herstellungs- und Materialaufwand eine Führung für das geführte Element bilden.

Vorzugsweise ist das Führungselement durch das Halteelement gebildet und das geführte Element durch das Hebelelement gebildet.

Vorzugsweise bestehen das Führungselement und/oder das geführte Element aus Blech. Hierdurch ist eine besonders kostengünstige und einfache Herstellung der Verriegelungsanordnung ermöglicht.

Weiterhin vorteilhaft mit Bezug auf die Herstellung ist das Führungselement durch eine verformte Platte gebildet, bei der die Verformung längs der Kreislinie verläuft. Insbesondere kann dabei die Verformung durch eine Prägung oder ein Tiefziehen gebildet sein.

Vorzugsweise weist die Verriegelungsanordnung außerdem ein Gegenelement auf, das derart mit dem Führungselement verbunden ist, dass das geführte Element in einem Bereich außerhalb der Kreislinie zwischen dem Führungselement und dem Gegenelement angeordnet ist. Hierdurch lässt sich die Verriegelungsanordnung mit besonders wenigen Bauteilen ausführen.

Herstellungstechnisch vorteilhaft ist dabei das Gegenelement mit dem Führungselement durch Schweißen oder Clinchen verbunden.

Vorzugsweise weist dabei - innerhalb der Kreislinie betrachtet - das Gegenelement in Richtung der Achse des Drehlagers eine größere Stärke auf als das Führungselement. Hierdurch lässt sich erzielen, dass die auftretenden Haltekräfte besonders gut übertragen werden können.

Gemäß einem weiteren Aspekt der Erfindung ist eine Leuchte mit einer erfindungsgemäßen Verriegelungsanordnung vorgesehen. Die Verriegelungsanordnung ist dabei vorzugsweise zur Halterung der Leuchte an einer Decke oder Wand ausgestaltet, wobei das Halteelement dafür vorgesehen ist, an der Decke bzw. an der Wand befestigt zu werden. Auch eine umgekehrte Montage wäre denkbar.

Vorzugsweise weist das Halteelement innerhalb der Kreislinie eine, vorzugsweise zentrisch um die Achse des Drehlagers gebildete, Durchgangsöffnung für ein Verbindungselement zur Fixierung des Halteelements an der Decke bzw. Wand auf. Auf diese Weise lässt sich erzielen, dass der Kraftfluss von der Leuchte zur Decke bzw. zur Wand direkt bzw. unmittelbar von dem Hebelelement auf das Verbindungselement, also beispielsweise eine Schraube, führt. Dabei wird keine Verbindung zu anderen Bauteilen beansprucht.

Die Verriegelungsanordnung ist vorzugsweise dazu ausgestaltet, ein Trägerelement der Leuchte an dem Halteelement zu halten. Die Verriegelungsanordnung eignet sich aufgrund ihres Aufbaus besonders gut zur Halterung entsprechender Gewichte. Bei der Leuchte kann es sich beispielsweise um eine 2 oder 3 m lange Leuchte handeln, die ein entsprechend hohes Gewicht aufweist.

Vorzugsweise weist das Hebelelement eine Traglasche auf, die für ein Untergreifen eines Vorsprungs des Trägerelements zum Halten des Trägerelements an dem Halteelement ausgestaltet ist.

Vorzugsweise ist die Leuchte länglich, so dass sie zwei Endbereiche aufweist, wobei die Verriegelungsanordnung an einem der beiden Endbereiche angeordnet ist und an dem hierzu gegenüberliegenden, anderen Endbereich eine weitere Verriegelungsanordnung angeordnet ist, die vorzugsweise analog zu der zuerst genannten Verriegelungsanordnung ausgebildet ist, insbesondere symmetrisch hierzu. In diesem Fall eignet sich die Verriegelungsanordnung besonders gut zur Halterung der Leuchte.

Die Erfindung wird im Folgenden anhand eines Ausführungsbeispiels und mit Bezug auf die Zeichnungen näher erläutert. Es zeigen:
- Fig. 1: eine perspektivische Schnittdarstellung zu einer erfindungsgemäßen Verriegelungsanordnung als Bestandteil einer Leuchte,
- Fig. 2: eine entsprechende Darstellung, wobei die Schnittebene durch die Drehachse des Drehlagers der Verriegelungsanordnung geführt ist,
- Fig. 3: eine perspektivische Skizze von schräg oben zu der Verriegelungsanordnung in separierter Form,
- Fig. 4: eine Skizze von schräg unten nach Art einer Explosionsdarstellung,
- Fig. 5: eine detailliertere perspektivische Schnittdarstellung von schräg oben, bei der der Schnitt durch die Drehachse des Drehlagers geführt ist,
- Fig. 6: eine weitere perspektivische Darstellung von schräg unten,
- Fig. 7: eine Leuchte, die mit einer erfindungsgemäßen Verriegelungsanordnung an einer Decke befestigt ist und
- Fig. 8: eine Skizze der Leuchte nach Art einer Explosionsdarstellung.

In Fig. 7 ist eine Leuchte in Form einer Deckenanbauleuchte gezeigt, die mit einer erfindungsgemäßen Verriegelungsanordnung an einer Decke befestigt ist. Fig. 8 zeigt Bauteile der Leuchte nach Art einer Explosionsdarstellung. Generell kann die Leuchte zur Befestigung an einer Decke oder an einer Wand vorgesehen sein. Im Folgenden wird der Fall beschrieben, dass die Leuchte zur Deckenbefestigung vorgesehen ist. Falls die Leuchte zur Wandmontage vorgesehen ist, ist die Beschreibung dementsprechend umzudeuten.

Zur Befestigung der Leuchte an der Decke dient ein insbesondere schienenartiges Montageelement bzw. Halteelement 20, das zur Montage der Leuchte zunächst separat an der Decke befestigt wird. Anschließend werden an dem Halteelement 20 die weiteren Leuchtenbauteile befestigt, und zwar mit Hilfe der Verriegelungsanordnung.

Diese umfasst neben dem Halteelement 20 ein Hebelelement 30, das durch ein Drehlager 1 drehbar an dem Halteelement 20 gelagert ist, wie in Fig. 8 durch einen Doppelpfeil angedeutet. Das Hebelelement 30 weist vorzugsweise zur leichteren Handhabung eine Grifflasche 39 auf. Die Form der Grifflasche 39 ist vorzugsweise an die Form bzw. die Oberfläche der Leuchte angepasst.

Herstellungstechnisch vorteilhaft ist das Hebelelement 30 aus einem Stück bestehend bzw. einteilig gebildet.

Das Drehlager 1 ermöglicht eine Drehung des Hebelelements 30 um eine Drehachse *A*. Im hier gezeigten Fall verläuft die Decke horizontal. Die Drehachse *A* ist in diesem Fall senkrecht orientiert.

Allerdings eignet sich die Verriegelungsanordnung allgemein auch für eine entsprechende Befestigung einer Leuchte an einer anderweitig geneigten Fläche, also beispielsweise an einem beliebig geneigten Wandelement. Die entsprechenden Richtungsangaben in der vorliegenden Beschreibung sind gegebenenfalls entsprechend umzudeuten.

Das Hebelelement 30 lässt sich durch die besagte Drehung zwischen einer Halteposition und einer Löseposition hin- und her bewegen, wobei die Halteposition zur Halterung der weiteren Leuchtenbauteile dient und in der Löseposition die weiteren Leuchtenbauteile von dem Halteelement 20 entfernt werden können bzw. zur Montage von außen kommend in die vorgesehene Relativposition gegenüber dem Halteelement 20 gebracht werden können. In Fig. 8 ist das Hebelelement 30 in der Halteposition skizziert. Beispielsweise kann vorgesehen sein, dass die Löseposition gegenüber der Halteposition um 90° verdreht ist.

Zur Halterung der weiteren Leuchtenbauteile in der Halteposition weist das Hebelelement 30 ein Verriegelungselement in Form einer Traglasche 31 auf, die ein hierzu entsprechend korrespondierendes Element an einem weiteren Leuchtenbauteil hinter- bzw. untergreift. Die Verriegelungsanordnung stellt somit einen Drehriegelverschluss dar.

Fig. 4 zeigt eine perspektivische Ansicht von schräg unten auf das Halteelement 20 und das Hebelelement 30 nach Art einer Explosionsdarstellung. Wie hier gezeigt, kann das Hebelelement 30 außerdem eine weitere Traglasche 31' umfassen, die mit Bezug auf die Drehachse *A* der zuerst genannten Traglasche 31 gegenüberliegend und vorzugsweise analog oder symmetrisch zu dieser ausgebildet ist.

Wie in Fig. 8 exemplarisch gezeigt, kann das Halteelement 20 insgesamt länglich sein, wobei die Verriegelungsanordnung und damit das Drehlager 1 an einem der beiden Endbereiche angeordnet ist. Vorzugsweise ist an dem hierzu gegenüberliegenden, anderen Endbereich eine entsprechende weitere Verriegelungsanordnung ausgebildet, vorzugsweise analog zu der zuerst genannten Verriegelungsanordnung. Mit Bezug auf die längliche Form weist demnach das Halteelements 20 vorteilhaft an dem anderen Endbereich ein weiteres Drehlager 1' auf sowie ein entsprechendes, weiteres Hebelelement 30', wobei die Gestaltung vorzugsweise symmetrisch, insbesondere spiegelsymmetrisch zu der zuerst genannten Verriegelungsanordnung gestaltet ist.

Das Halteelement 20 und die beiden genannten Verriegelungsanordnungen bilden somit eine Montagevorrichtung für die Leuchte.

Eine derartige längliche Gestaltung des Halteelements 20 eignet sich besonders im Fall einer länglichen Leuchte, wie exemplarisch in Fig. 7 gezeigt. Die erfindungsgemäße Verriegelungsanordnung eignet sich jedoch allgemein auch im Fall einer anders geformten Leuchte. Weist eine Leuchte beispielsweise eine rechteckige oder quadratische Grundform auf, könnte vorteilhaft eine Ausführung mit vier Verriegelungsanordnungen vorgesehen sein, die sich jeweils in einem der vier Eckbereiche befinden.

Fig. 1 zeigt eine perspektivische Schnittdarstellung des Endbereichs der Leuchte von schräg oben, wobei das Halteelement 20 und die weiteren Leuchtenbauteile in der für den Betrieb der Leuchte vorgesehenen Relativposition gezeigt sind. Das Hebelelement 30 ist dementsprechend in der Halteposition gezeigt.

Die weiteren Leuchtenbauteile umfassen insbesondere ein Trägerelement 40 der Leuchte, das einen Vorsprung 41 und einen weiteren Vorsprung 41' umfasst, wobei zur Halterung der weiteren Leuchtenbauteile an dem Halteelement 20 die Traglasche 31 den Vorsprung 40 untergreift und die weitere Traglasche 31' den weiteren Vorsprung 41'. Wie gezeigt, kann das Trägerelement 40 profilartig gestaltet und dabei parallel zu dem Halteelement 20 ausgerichtet vorgesehen sein. Dementsprechend sind der Vorsprung 41 und der weitere Vorsprung 41' vorzugsweise profilartig geformt und mit ihrem Längsachsen jeweils parallel zu der Längsachse des Halteelements 20 orientiert, wenn die Leuchte wie vorgesehen montiert ist.

Durch das Trägerelement 40 kann vorteilhaft ein Geräteraum 42 der Leuchte gebildet sein, wobei das Halteelement 20 im montierten Zustand der Leuchte eine Abdeckung für den Geräteraum 42 bildet. Beim Abnehmen der Leuchte von der Decke wird auf diese Weise automatisch der Zugang zum Geräteraum 42 eröffnet bzw. bei Montage der Leuchte der Geräteraum 42 abgedeckt.

Im Folgenden wird nun näher auf die Verriegelungsanordnung an sich eingegangen.

Fig. 2 zeigt eine weitere perspektivische Ansicht von schräg oben, wobei die Schnittebene durch die Drehachse *A* des Drehlagers 1 gelegt ist.

Das Drehlager 1 ist ein Gleitlager und umfasst ein Führungselement 2 und ein geführtes Element 3. Das Führungselement 2 ist vorzugsweise durch das Halteelement 20 gebildet und das geführte Element 3 durch das Hebelelement 30.

Fig. 3 zeigt eine perspektivische Ansicht der Verriegelungsanordnung in separierter Form und Fig. 5 eine geschnittene Ansicht von schräg oben. Das Führungselement 2 weist mehrere, wenigstens zwei, auf einer Kreislinie *K* angeordnete Löcher 4 auf. Anstelle der Löcher 4 können auch unvollständige Stanzungen, also sozusagen "Durchrisse" vorgesehen sein. Jedes der Löcher 4 weist dabei einen, mit Bezug auf die Kreislinie *K* radial nach außen weisenden Randbereich 5 auf, derart, dass die Randbereiche 5 Führungsflächen für das geführte Element 3 bilden. Das geführte Element 3 weist hierzu vorzugsweise eine kreisförmige Öffnung 33 auf, die derart gestaltet ist, dass deren Innenrand bei Drehung des Hebelelements 30 um die Drehachse *A* längs der Randbereiche 5 gleitet.

Die Randbereiche 5 fungieren also sozusagen als "Achsbolzen". Sie sind vorzugsweise durch radial nach außen weisende Stege bzw. Laschen 21 gebildet, die wiederum durch Freistellungen in Form der Löcher 4 gebildet sind. Die Löcher 4 können beispielsweise in erster Näherung eine U-Form aufweisen, wobei die beiden U-Schenkel mit Bezug auf die Kreislinie *K* zur Mitte hin weisen. Zwischen den U-Schenkeln sind dann die Laschen 21 gebildet.

Die Anzahl der Laschen 21 bzw. der Löcher 4 kann an das jeweilige Festigkeitserfordemis angepasst sein. Beispielsweise können zwischen vier und zwölf Löcher 4 vorgesehen sein, also beispielsweise sechs oder acht Löcher 4.

Zur Herstellung kann vorgesehen sein, dass in einem ersten Schritt die Löcher 4 gestanzt werden und in einem darauffolgenden, zweiten Schritt die Verformung hergestellt wird.

Vorzugsweise besteht das Führungselement 2 bzw. das Halteelement 20 aus Blech und vorzugsweise besteht das geführte Element 3 bzw. das Hebelelement 30 aus Blech. Die Löcher 4 in dem Führungselement 2 können herstellungstechnisch vorteilhaft durch Ausstanzen gebildet sein. Ebenso kann die kreisrunde Öffnung 33 des geführten Elements 3 durch Ausstanzen gebildet sein.

Wie im gezeigten Beispiel weiterhin der Fall, kann herstellungstechnisch vorteilhaft das Führungselement 2 durch eine verformte Platte gebildet sein, bei der die Verformung längs der Kreislinie K verläuft. Die Verformung kann vorteilhaft durch eine Prägung oder ein Tiefziehen gebildet sein.

Durch ein entsprechendes Verformen einer Platte, die keine entsprechenden Löcher aufweist, würde schwerlich eine geeignete kreiszylindrische Führungsfläche gebildet werden können; bei einem derartigen Verformen sind stets gewisse Toleranzen zu berücksichtigen. Durch die Löcher 4 lässt sich erzielen, dass herstellungstechnisch vorteilhaft dennoch eine entsprechend exakte Führung für das geführte Element 3 bzw. das Hebelelement 30 gewährleistet werden kann.

Wie im gezeigten Beispiel der Fall, weist die Verriegelungsanordnung weiterhin ein Gegenelement 6 auf, das derart mit dem Führungselement 2 verbunden ist, dass das geführte Element 3 in einem Bereich außerhalb der Kreislinie *K* zwischen dem Führungselement 2 und dem Gegenelement 6 angeordnet ist. Vorzugsweise ist dabei das Gegenelement 6 mit dem Führungselement 2 durch Schweißen oder Clinchen verbunden. Auf diese Weise ist mit wenigen Bauteilen und geringem Herstellungsaufwand eine geeignete Führung für das geführte Element 3 bzw. das Hebelelement 30 gebildet.

Dementsprechend ist die durch Prägung oder Tiefziehen gebildete Verformung vorzugsweise derart, dass ein innerhalb der Kreislinie *K* befindlicher Bereich 25 des Führungselements 2 um ein Maß gegenüber einem außerhalb der Kreislinie *K* befindlichen Bereich 26 versetzt ist, das gleich einer Stärke des geführten Elements 3 zuzüglich einem entsprechendem Bewegungsspiel für das geführte Element 3 ist.

Um ein Zentrieren des Gegenelements 6 relativ zu dem Halteelement 20 bei der Herstellung der Verriegelungsanordnung zu erleichtern, kann wenigstens eine kleine Prägung in einem der beiden genannten Elemente 6, 20 und wenigstens ein dazu korrespondierendes Loch in dem betreffenden anderen der beiden Elemente 6, 20 ausgebildet sein.

Innerhalb der Kreislinie *K* betrachtet weist das Gegenelement 6 in Richtung der Achse *A* des Drehlagers 1 vorzugsweise eine größere Stärke auf als das Führungselement 2. Die Verformung ist hierdurch herstellungstechnisch vorteilhaft in dem dünneren der beiden Elemente 2, 6 gebildet. Das Gegenelement 6 ist dadurch dicker bzw. stärker ausgebildet, so dass auftretende Haltekräfte besonders gut übertragen werden können.

Grundsätzlich könnte jedoch die Verformung alternativ in dem Gegenelement 6 ausgeführt sein oder in jedem der beiden Elemente 2, 6 teilweise.

Wie in Fig. 6 beispielhaft gezeigt, weist die Traglasche 31 vorzugsweise aufgebogene Ecken 35, 36 auf, die als Anführung bzw. Führungsflächen beim Bewegen der Traglasche 31 unter den Vorsprung 41 beim Befestigen der Leuchte am Halteelement 20 dienen. Auf diese Weise lässt sich erzielen, dass die Leuchte mit leichter Vorspannung befestigt werden kann.

Weiterhin kann die Gestaltung derart sein, dass die Traglasche 31 ein wenig überbogen ist, so dass beim Eindrehen eine Art Totpunkt überwunden werden muss. Dadurch lässt sich die Gefahr eines selbstständigen Öffnens aus der Halteposition heraus verringern oder gar vermeiden. Alternativ oder ergänzend kann eine entsprechende Sicherung durch eine Drahtfeder 37 bewirkt werden, wie in Fig. 6 skizziert. Durch eine derartige Gestaltung lässt sich auch erzielen, dass eine Bedienperson bei der Bedienung des Hebelelements 30 nach Erreichen der Halteposition haptisch erfassen kann, dass die Halteposition erreicht ist.

Das Gegenelement 6 kann außerdem weitere Funktionen erfüllen, zum Beispiel - im Fall einer Pendelleuchte - als Angriffselement für ein Pendel ausgestaltet sein.

Das Gegenelement 6 kann auch als Führungselement zur Unterstützung bei der Ausrichtung der weiteren Leuchtenbauteile gegenüber dem Halteelement 20 bei der Montage der Leuchte ausgebildet sein; beispielsweise kann hierdurch - im Fall einer länglichen Leuchte - die Längszentrierung der Leuchte unterstützt sein. Das Gegenelement 6 kann hierzu - wie in den Figuren beispielhaft gezeigt - durch eine winkelförmig gebogene Platte gebildet sein, wobei ein hierdurch gebildeter Schenkel ein Anschlagelement für ein weiteres Leuchtenbauteil bildet.

Das Gegenelement 6 kann auch als Aufnahme einer Verdrehsicherung ausgestaltet sein.

Vorzugsweise weist das Halteelement 20 innerhalb der Kreislinie *K* eine, vorzugsweise zentrisch um die Achse *A* des Drehlagers 2 gebildete, Durchgangsöffnung 29 für ein Verbindungselement *V* zur Fixierung des Halteelements 20 an der Decke auf. Hierdurch ist ein besonders unmittelbarer Kraftfluss von dem Hebelelement 30 über das Verbindungselement *V* an die Decke ermöglicht. Bei dem Verbindungselement *V* kann es sich insbesondere um eine Schraube handeln.

Dementsprechend weist auch das Gegenelement 6 vorteilhaft eine entsprechende Durchgangsöffnung 69 für das Verbindungselement *V* auf.

Zur Montage der Leuchte an einer Decke kann vorgesehen sein, dass in einem ersten Schritt das Halteelement 20 mit Hilfe des Verbindungselements *V* an der Decke befestigt wird. In einem zweiten Schritt wird die Leuchte dann elektrisch angeschlossen, in einem dritten Schritt werden die weiteren Leuchtenbauteile wie vorgesehen relativ zu dem Halteelement 20 ausgerichtet, wobei sich das Hebelelement 30 dementsprechend in der Löseposition befindet und in einem vierten Schritt wird das Hebelelement 30 aus der Löseposition in die Halteposition gedreht, so dass hierdurch die weiteren Leuchtenbauteile an dem Halteelement 20 gehalten sind.

Vorzugsweise ist die Gestaltung der Leuchte dabei derart, dass sich - bei montierter Leuchte - das in der Halteposition befindliche Hebelelement 30 vollständig oder nahezu vollständig innerhalb der normalen Projektion der weiteren Leuchtenbauteile befindet, also bei normaler Betrachtung der Leuchte praktisch nicht mehr sichtbar ist.

Wenn sich das Hebelelement 30 jedoch in der Löseposition befindet, ragt es vorzugsweise neben der genannten Projektion der weiteren Leuchtenbauteile heraus, so dass es sich gut ergreifen lässt.

Im gezeigten Beispiel weist das Hebelelement 30, dem Drehlager 1 gegenüberliegend, einen kleinen, leicht gebogenen Endbereich auf, der ein Ergreifen des Hebelelements 30 erleichtert, wenn sich das Hebelelement 30, bei montierter Leuchte, in der Halteposition befindet. Hierdurch ist eine Demontage der Leuchte erleichtert.

Die erfindungsgemäße Verriegelungsanordnung lässt sich insbesondere besonders unauffällig in die Leuchte integrieren. Sie funktioniert besonders einfach und sicher. Sie lässt sich aus besonders wenigen Einzelteilen herstellen.

## Patentansprüche

1. Verriegelungsanordnung für eine Leuchte, insbesondere für eine Anbauleuchte, aufweisend
- ein Halteelement (20) und
- ein Hebelelement (30), das durch ein Drehlager (1) drehbar an dem Halteelement (20) gelagert ist,
**dadurch gekennzeichnet,**
**dass** das Drehlager (1) ein Gleitlager ist und ein Führungselement (2) und ein geführtes Element (3) aufweist, wobei das Führungselement (2) wenigstens zwei, auf einer Kreislinie (*K*) angeordnete Löcher (4) oder unvollständige Stanzungen aufweist und jedes der Löcher (4) bzw. jede der unvollständigen Stanzungen einen, mit Bezug auf die Kreislinie (*K*) radial nach außen weisenden Randbereich (5) aufweist, derart, dass die Randbereiche (5) Führungsflächen für das geführte Element (3) bilden.

2. Verriegelungsanordnung nach Anspruch 1,
bei der das Führungselement (2) durch das Halteelement (20) gebildet ist und das geführte Element (3) durch das Hebelelement (30) gebildet ist.

3. Verriegelungsanordnung nach Anspruch 1 oder 2,
bei der das Führungselement (2) und/oder das geführte Element (3) aus Blech bestehen.

4. Verriegelungsanordnung nach einem der vorhergehenden Ansprüche,
bei der das Führungselement (2) durch eine verformte Platte gebildet ist, bei der die Verformung längs der Kreislinie (*K*) verläuft.

5. Verriegelungsanordnung nach Anspruch 4,
bei der die Verformung durch eine Prägung oder ein Tiefziehen gebildet ist.

6. Verriegelungsanordnung nach einem der vorhergehenden Ansprüche, weiterhin aufweisend
- ein Gegenelement (6), das derart mit dem Führungselement (2) verbunden ist, dass das geführte Element (3) in einem Bereich außerhalb der Kreislinie (*K*) zwischen dem Führungselement (2) und dem Gegenelement (6) angeordnet ist.

7. Verriegelungsanordnung nach Anspruch 6,
bei der das Gegenelement (6) mit dem Führungselement (2) durch Schweißen oder Clinchen verbunden ist.

8. Verriegelungsanordnung nach Anspruch 6 oder 7,
bei der innerhalb der Kreislinie (*K*) betrachtet das Gegenelement (6) in Richtung der Achse (A) des Drehlagers (1) eine größere Stärke aufweist als das Führungselement (2).

9. Leuchte, aufweisend
- eine Verriegelungsanordnung nach einem der vorhergehenden Ansprüche.

10. Leuchte nach Anspruch 9,
bei der die Verriegelungsanordnung zur Halterung der Leuchte an einer Decke oder Wand ausgestaltet ist und das Halteelement (20) dafür vorgesehen ist, an der Decke bzw. an der Wand befestigt zu werden.

11. Leuchte nach Anspruch 10,
bei der das Halteelement (20) innerhalb der Kreislinie (*K*) eine, vorzugsweise zentrisch um die Achse (*A*) des Drehlagers (2) gebildete, Durchgangsöffnung (29) für ein Verbindungselement (*V*) zur Fixierung des Halteelements (20) an der Decke bzw. Wand aufweist.

12. Leuchte nach Anspruch 10 oder 11,
bei der die Verriegelungsanordnung dazu ausgestaltet ist, ein Trägerelement (40) der Leuchte an dem Halteelement (20) zu halten.

13. Leuchte nach Anspruch 12,
bei der das Hebelelement (30) eine Traglasche (31) aufweist, die für ein Untergreifen eines Vorsprungs (41) des Trägerelements (40) zum Halten des Trägerelements (40) an dem Halteelement (20) ausgestaltet ist.

14. Leuchte nach einem der Ansprüche 10 bis 13,
die länglich ist, so dass sie zwei Endbereiche aufweist, wobei die Verriegelungsanordnung an einem der beiden Endbereiche angeordnet ist und an dem hierzu gegenüberliegenden, anderen Endbereich eine weitere Verriegelungsanordnung angeordnet ist, die vorzugsweise analog zu der zuerst genannten Verriegelungsanordnung ausgebildet ist, insbesondere symmetrisch hierzu.

## Claims

1. A locking arrangement for a luminaire, in particular for a surface-mounted luminaire, having
- a holding element (20) and
- a lever element (30) which is rotatably mounted on the holding element (20) by means of a rotary bearing (1),
**characterised in that**
the rotary bearing (1) is a sliding bearing and has a guiding element (2) and a guided element (3), wherein the guiding element (2) has at least two holes (4) or instances of incomplete punching arranged on a circular line (K), and each of the holes (4) or each of the instances of incomplete punching has an edge region (5) pointing radially outwards with respect to the circular line (*K*) in such a way that the edge regions (5) form guide surfaces for the guided element (3).

2. A locking arrangement according to claim 1,
in which the guiding element (2) is formed by the holding element (20), and the guided element (3) is formed by the lever element (30).

3. A locking arrangement according to claim 1 or 2,
in which the guiding element (2) and/or the guided element (3) consist/consists of sheet metal.

4. A locking arrangement according to one of the preceding claims,
in which the guiding element (2) is formed by a deformed plate, in which the deformation extends along the circular line (K).

5. A locking arrangement according to claim 4,
in which the deformation is formed by an impression or deep-drawing.

6. A locking arrangement according to one of the preceding claims, having, furthermore,
- a counter-element (6) which is connected to the guiding element (2) in such a way that the guided element (3) is arranged in a region outside the circular line (*K*) between the guiding element (2) and the counter-element (6).

7. A locking arrangement according to claim 6,
in which the counter-element (6) is connected to the guiding element (2) by means of welding or clinching.

8. A locking arrangement according to claim 6 or 7,
in which, viewed within the circular line (K), the counter-element (6) has a greater thickness in the direction of the axis (A) of the rotary bearing (1) than the guiding element (2).

9. A luminaire having
- a locking arrangement according to one of the preceding claims.

10. A luminaire according to claim 9,
in which the locking arrangement is configured to support the luminaire on a ceiling or wall, and the holding element (20) is provided to be secured to the ceiling or to the wall.

11. A luminaire according to claim 10,
in which the holding element (20) has, within the circular line (K), a through-opening (29), formed preferably centrically about the axis (A) of the rotary bearing (2), for a connecting element (V) for fixing the holding element (20) to the ceiling or wall.

12. A luminaire according to claim 10 or 11,
in which the locking arrangement is configured to hold a carrier element (40) of the luminaire on the holding element (20).

13. A luminaire according to claim 12,
in which the lever element (30) has a support lug (31) which is configured to grip underneath a projection (41) of the carrier element (40) to hold the carrier element (40) on the holding element (20).

14. A luminaire according to one of claims 10 to 13, which is elongated so that it has two end regions, wherein the locking arrangement is arranged at one of the two end regions, and arranged at the other end region lying opposite thereto there is a further locking arrangement which is formed preferably so as to be similar to the locking arrangement first mentioned, in particular so as to be symmetrical thereto.

## Revendications

1. Ensemble de verrouillage pour un système d'éclairage, en particulier pour un système d'éclairage à montage apparent, présentant
- un élément de maintien (20) et
- un élément de levier (30), qui est monté au niveau de l'élément de maintien (20) de manière à pouvoir tourner par l'action d'un palier rotatif (1),
caractérisé en ce
en ce que le palier rotatif (1) est un palier coulissant et présente un élément de guidage (2) et un élément guidé (3), sachant que l'élément de guidage (2) présente au moins deux trous (4) disposés sur une ligne circulaire (K) ou des découpages incomplets et que chacun des trous (4) ou chacun des découpages incomplets présente une zone de bord (5) dirigée, par rapport à la ligne circulaire (K), de manière radiale vers l'extérieur, de telle manière que les zones de bord (5) forment des faces de guidage pour l'élément guidé (3).

2. Ensemble de verrouillage selon la revendication 1,
dans le cadre duquel l'élément de guidage (2) est formé par l'élément de maintien (20), et où l'élément guidé (3) est formé par l'élément de levier (30).

3. Ensemble de verrouillage selon la revendication 1 ou 2,
dans le cadre duquel l'élément de guidage (2) et/ou l'élément guidé (3) sont constitués d'une tôle.

4. Ensemble de verrouillage selon l'une quelconque des revendications précédentes,
dans le cadre duquel l'élément de guidage (2) est formé par une plaque déformée, pour laquelle la déformation s'étend le long de la ligne circulaire (K).

5. Ensemble de verrouillage selon la revendication 4,
dans le cadre duquel la déformation est formée par un estampage ou un emboutissage.

6. Ensemble de verrouillage selon l'une quelconque des revendications précédentes,
présentant en outre
- un élément complémentaire (6), qui est relié à l'élément de guidage (2) de telle manière que l'élément guidé (3) est disposé dans une zone en dehors de la ligne circulaire (K) entre l'élément de guidage (2) et l'élément complémentaire (6).

7. Ensemble de verrouillage selon la revendication 6,
dans le cadre duquel l'élément complémentaire (6) est relié à l'élément de guidage (2) par soudage ou par clinchage.

8. Ensemble de verrouillage selon la revendication 6 ou 7,
dans le cadre duquel la ligne circulaire (K) présente, si on observe l'élément complémentaire (6) en direction de l'axe (A) du palier rotatif (1), une épaisseur plus importante que l'élément de guidage (2).

9. Système d'éclairage présentant
- un ensemble de verrouillage selon l'une quelconque des revendications précédentes.

10. Système d'éclairage selon la revendication 9,
dans le cadre duquel l'ensemble de verrouillage est configuré aux fins de la fixation du système d'éclairage au niveau d'un plafond ou d'un mur, et où l'élément de maintien (20) est prévu pour être fixé au niveau du plafond ou du mur.

11. Système d'éclairage selon la revendication 10,
dans le cadre duquel l'élément de maintien (20) présente, à l'intérieur de la ligne circulaire (K), une ouverture de passage (29) formée de préférence de manière centrée autour de l'axe (A) du palier rotatif (2), pour un élément d'assemblage (V) servant à fixer l'élément de maintien (20) au niveau du plafond ou du mur.

12. Système d'éclairage selon la revendication 10 ou 11,
dans le cadre duquel l'ensemble de verrouillage est configuré pour maintenir un élément porteur (40) du système d'éclairage au niveau de l'élément de maintien (20).

13. Système d'éclairage selon la revendication 12,
dans le cadre duquel l'élément de levier (30) présente une bride de support (31), qui est configurée en vue de l'engrènement par le bas d'une partie faisant saillie (41) de l'élément porteur (40) servant à maintenir l'élément porteur (40) au niveau de l'élément de maintien (20).

14. Système d'éclairage selon l'une quelconque des revendications 10 à 13,
lequel est allongé de telle sorte qu'il présente deux zones d'extrémité, sachant que l'ensemble de verrouillage est disposé au niveau d'une des deux zones d'extrémité et qu'un autre ensemble de verrouillage est disposé au niveau de l'autre zone d'extrémité lui faisant face, lequel est réalisé de préférence de manière similaire à l'ensemble de verrouillage mentionné en premier, en particulier de manière symétrique à ce dernier.
